# EUROPÄISCHE PATENTSCHRIFT

(11) **EP 0 135 793 B1**
(45) Veröffentlichungstag und Bekanntmachung des Hinweises auf die Patenterteilung: **31.05.1989**
(21) Anmeldenummer: 84109877.5
(22) Anmeldetag: 18.08.1984
(51) Int. Cl.: C10B 27/04

(54) **Füllgasabsaugung an Verkokungsöfen**
Apparatus for drawing off the charging gases from coke ovens
Dispositif d'aspiration des gaz de remplissage de fours de cokéfaction

(30) Priorität: 03.09.1983 DE 3331849
(43) Veröffentlichungstag der Anmeldung: 03.04.1985
(73) Patentinhaber: Still Otto GmbH, 44718 Bochum (DE)
(72) Erfinder: Kwasnik, Hans-Jürgen, D-4690 Herne (DE); Piduch, Hans-Günter, Ing., D-4630 Bochum 1 (DE)
(74) Vertreter: Finkener und Ernesti Patentanwälte

(56) Entgegenhaltungen:
- DE-A- 2 920 406
- DE-A- 3 204 991
- FR-A- 2 457 316
- US-A- 3 968 014

## Beschreibung

Die Erfindung betrifft eine Vorrichtung zum Absaugen von Füllgasen bei Verkokungsöfen, mit der ein Teil der Füllgase aus einer Öffnung in der Decke des zu füllenden Ofens abgezogen und in eine entsprechende Öffnung eines Nachbarofens, vorzugsweise des übernächsten Ofens eingeleitet wird, wobei zur Überleitung der Füllgase ein auf einem Wagen längs der Batterie verfahrbarer, heb- und senkbarer Krümmer verwendet wird, dessen nach unten ragende ringförmige Enden mit einer Ringleiste versehen sind und die gasdichte Verbindung zwischen den Enden des Krümmers und den Öfen durch Absenken des Krümmers in Wassertassen hergestellt wird, die an den oberen Enden von in eine Öffnung einsetzbaren, mit Deckeln verschließbaren Steigrohren ausgebildet sind.

Bei einer aus der DE-A-2 920 406 bekannten Vorrichtung dieser Art erfolgt das Absaugen der Füllgase in der Weise, daß nach Abheben der Deckel der Krümmer auf die Öffnungen in der Ofendecke bzw. in die Wassertassen der in die Öffnungen eingesetzten Steigrohre abgesenkt wird, so daß ein rauchdichter Verschluß vorhanden ist. Durch Einstellung einer verstärkten Saugung an dem Nachbarofen erfolgt eine teilweise Absaugung der Füllgase aus der zu füllenden Kammer durch den Krümmer. Nach Beendigung des Füllvorganges wird der Krümmer wieder angehoben und die Steigrohre werden mit den Deckeln verschlossen. Bei dieser Arbeitsweise ist es häufig beim Abheben des als Krümmer ausgebildeten Überleitrohres zu explosionsartigen Verpuffungen gekommen, die nicht nur bei wassergetauchten Überleitrohren, sondern auch bei Überleitrohren mit anderen Dichtungssystemen festgestellt wurden. Die explosionsartigen Verpuffungen sind darauf zurückzuführen, daß sich beim Abheben des Krümmers restliche Füllgase mit Sauerstoff zu einem explosiven Gemisch verbunden haben, das bei den hohen Temperaturen gezündet wurde.

Aus der US-A-3 968 014 ist es bekannt, Belästigungen durch die in den Füllgasen enthaltenen Kohlenstaubpartikel dadurch zu vermeiden, daß die staubhaltigen Emissionsgase an den ersten Füllöchern des zu beschickenden Ofens abgezogen, mit Hilfe eines U-Rohres in entsprechende Öffnungen eines Nachbarofens, dann oberhalb des Kokskuchens bis zu einem Fülloch auf der anderen Seite dieses Ofens geleitet und mit Hilfe eines mit einer Dampfdüse ausgestatteten Venturi-Rohres in die Atmosphäre abgelassen werden. Während die Füllgase oberhalb des Kokskuchens den Nachbarofen durchströmen werden die in dem Füllgas enthaltenen Kohlepartikel verbrannt. Dies ist der eigentliche Zweck der Arbeitsweise. Der für die Verbrennung des Kohlenstaubes erforderliche Sauerstoff wird den Emissionsgasen kurz vor dem Eintritt in den Nachbarofen über das Ventil 120 zugeführt und zwar während des gesamten Füllvorganges.

Die Aufgabe die der Erfindung zugrundeliegt besteht darin, explosionsartige Verpuffungen zu vermeiden, die beim Abheben des Krümmers nach Beendigung des Füllvorganges und nach Abschluß der Füllgasabsaugung auftreten können. Diese Aufgabe kann mit der aus der US-A-3 968 014 bekannten Vorrichtung, bei der die Luftzufuhr einem anderen Zweck dient und zu einem anderen Zeitpunkt erfolgt nicht gelöst werden.

Ausgehend von einer Vorrichtung der eingangs beschriebenen Art besteht die Erfindung darin, daß an dem mit dem zu füllenden Ofen verbundenen Ende des Krümmers der in die Wassertasse tauchende Verschlußabschnitt kürzer ausgebildet ist als an dem anderen Ende, derart daß beim Anheben des Krümmers an dessen kürzerem Verschlußabschnitt der Wassertassenverschluß durch Bildung eines ringförmigen Spaltes aufgehoben ist, während der andere Verschlußabschnitt noch in die Wassertasse eintaucht.

Eine andere Ausführungsform der Erfindung sieht vor, daß der mit dem zu füllenden Ofen verbundene Viertelbogen des Krümmers durch eine Hülse ersetzt ist, in der ein Rohrstück in senkrechter Richtung verschiebbar ist, das oben verschlossen und an seinem unteren Ende mit einem Verschlußabschnitt versehen ist, der in der abgesenkten Stellung in die Wassertasse eintaucht und in der angehobenen Stellung von dieser frei ist.

Auf der Zeichnung sind Ausführungsbeispiele der Erfindung dargestellt. Es zeigen:
Figur 1 und 1 b eine Ausführungsform eines Krümmers mit einem verkürzten Verschlußabschnitt in der Arbeits- und in der Spülstellung,
Figur 2a und 2b eine zweite Ausführungsform mit einem in senkrechter Richtung verschiebbaren Verschlußstück in der Arbeits-und der Spülstellung und
Figur 3a und 3b eine dritte Ausführungsform mit einem innenliegenden Deckelabheber, ebenfalls in der Arbeits- und der Spülstellung.

Bei der auf den Figuren 1a und 1 dargestellten Ausführungsform besteht der Krümmer (1) aus einem U-förmigen Rohrstück, dessen als Viertelbögen ausgebildete Enden (2, 3) mit jeweils einer Ofenkammer verbunden werden, von denen die eine gefüllt wird, während die andere, meist die übernächste, ganz oder teilweise ausgegarten Koks enthält. In die Öffnungen der Decke der nicht dargestellten Ofenkammern sind Steigrohre (4) eingesetzt, deren obere Enden, wie in der Zeichnung dargestellt, als Wassertasse 5 ausgebildet sind. Die Wassertassen können durch nicht dargestellte ausschwenkbare Deckel verschlossen werden. In der in Figur 1a dargestellten Arbeitsstellung kann gegebenenfalls nach Einstellung einer verstärkten Saugung ein Teil der Füllgase in die Ofenkammer gesaugt werden, in der sich der ausgegarte Koks befindet. Insoweit entspricht die Arbeitsweise der Füllgasabsaugung, die in der DE-A-2 920 406 beschrieben ist.

Um die Gefahr von Verpuffungen zu vermeiden, ist erfindungsgemäß vorgesehen, im Bereich des einen Endes des Krümmers, vorzugsweise an dem Ende, das in den zu füllenden Ofen eingeführt ist, nach Beendigung des Füllvorganges eine Verbindung mit der Außenluft herzustellen, ohne daß die gasdichte Verbindung des anderen Endes mit der in Betrieb befindlichen Ofenkammer aufgehoben wird, so daß Spülluft durch das Überleitungsrohr gesaugt wird. Dies geschieht bei der auf den Figuren 1a und 1b dargestellten Ausführungsform dadurch, daß an einem der Enden des Krümmers der in die Wassertasse (5) eintauchende, als Ringleiste ausgebildete Verschlußabschnitt (6) kürzer ausgebildet ist als an dem anderen Ende. Auf diese Weise kann der Krümmer aus der in Figur 1a dargestellten Arbeitsstellung durch leichtes Anheben in die in Figur 1b dargestellte Spülstellung gebracht werden, bei der das auf der Zeichnung rechte Ende (2) des Krümmers mit dem kürzeren Verschlußabschnitt (6) aus der Wassertasse (5) ausgetreten ist, während an dem anderen Ende (3) der gasdichte Verschluß aufrechterhalten bleibt. Durch den so gebildeten Spalt wird, wie mit dem Pfeil angedeutet, Spülluft angesaugt, die den das Überleitungsrohr bildenden Krümmer (1) durchströmt und über die Kammer, die den ausgegarten Koks enthält, abgezogen wird.

Bei der auf den Figuren 2a und 2b dargestellten Variante ist einer der Viertelbögen des Krümmers (1) durch eine Hülse (10) ersetzt, in der ein Rohrstück (11) in senkrechter Richtung verschiebbar angeordnet ist. Dieses Rohrstück, das oben verschlossen ist, enthält an seinem unteren Ende den ringförmigen Verschlußabschnitt (6), der in der abgesenkten Arbeitsstellung (Figur 2a) in die Wassertasse (5) eintaucht, während er in der angehobenen Stellung (Figur 2b), die durch einen ringförmigen Anschlag (12) des Rohrstückes (11) begrenzt wird, oberhalb der Wassertasse liegt, so daß Spülluft durch den so gebildeten Spalt durch den Krümmer (1) gesaugt werden kann.

Die Figuren 3a und 3b zeigen eine Ausführungsform mit innenliegendem Deckelabheber. Dabei sind beide Viertelbögen des Krümmers (1) durch senkrechte Rohrstücke (13) ersetzt, die an ihrem unteren Ende mit einem ringförmigen Verschlußabschnitt (14) versehen sind, der in die äußere Wassertasse (16) eines doppelten Wassertassenverschlußes (15) eintaucht, der eine innere ringförmige Wassertasse (17) konzentrisch umgibt. In beiden Rohrstücken (13) ist ein glockenartig ausgebildeter Deckel (18) derart angeordnet, daß er aus einer oberen Stellung, in der er eine obere Öffnung (20) des Rohrstückes (13) verschließt, in eine untere Stellung verschiebbar ist, in der sein unterer Rand in die innere Wassertasse (17) eintaucht, während die obere Öffnung (20) des Rohrstückes (13) offen ist. Bei einer bevorzugten Ausführungsform der Erfindung wird zur Betätigung des Deckels (18) eine Stange (19) benutzt, an der der Deckel lösbar befestigt ist, so daß die Stange von dem Deckel, wenn er sich in der Wassertasse befindet (Figur 3b, rechte Hälfte) getrennt werden kann und der Deckel den Verschlußdeckel für das Steigrohr (4) bildet.

Figur 3a zeigt die Arbeitsstellung, in der die Füllgase über die Rohrstücke und den mittleren Abschnitt des Krümmers (1) von einer Ofenkammer in eine andere gesaugt werden können, während Figur 3b. die Spülstellung zeigt, in der der rechte Verschlußdeckel das entsprechende Steigrohr verschließt und Luft über die obere Öffnung (20) des rechten Rohrstückes (13) eintreten kann.

## Patentansprüche

1. Vorrichtung zum Absaugen von Füllgasen bei Verkokungsöfen, mit der ein Teil der Füllgase aus einer Öffnung in der Decke des zu füllenden Ofens abgezogen und in eine entsprechende Öffnung eines Nachbarofens, vorzugsweise des übernächsten Ofens eingeleitet wird, wobei zur Überleitung der Füllgase ein auf einem Wagen längs der Batterie verfahrbarer, heb- und senkbarer Krümmer verwendet wird, dessen nach unten ragende ringförmige Enden mit einer Ringleiste versehen sind und die gasdichte Verbindung zwischen den Enden des Krümmers und den Öfen durch Absenken des Krümmers in Wassertassen hergestellt wird, die an den oberen Enden von in eine Öffnung einsetzbaren, mit Deckeln verschließbaren Steigrohren ausgebildet sind, dadurch gekennzeichnet, daß an dem mit dem zu füllenden Ofen verbundenen Ende des Krümmers der in die Wassertasse (5) tauchende Verschlußabschnitt kürzer ausgebildet ist als an dem anderen Ende, derart daß beim Anheben des Krümmers an dessen kürzerem Verschlußabschnitt der Wassertassenverschluß durch Bildung eines ringförmigen Spaltes aufgehoben ist, während der andere Verschlußabschnitt noch in die Wassertasse eintaucht.

2. Vorrichtung nach Anspruch 1, dadurch gekennzeichnet, daß der mit dem zu füllenden Ofen verbundene Viertelbogen des Krümmers (1) durch eine Hülse (10) ersetzt ist, in der ein Rohrstück (11) in senkrechter Richtung verschiebbar ist, das oben verschlossen und an seinem unteren Ende mit einem Verschlußabschnitt (6) versehen ist, der in der abgesenkten Stellung in die Wassertasse (5) eintaucht und in der angehobenen Stellung von dieser frei ist.

3. Vorrichtung nach Anspruch 1, dadurch gekennzeichnet, daß die beiden Enden des Krümmers (1) durch senkrechte Rohrstücke (13) gebildet sind, deren unterer Rand in die äußere ringförmige Wassertasse (16) eines doppelten Wassertassenverschlusses (15) eintaucht und daß in jedem Rohrstück ein glockenartig ausgebildeter Deckel (18) mit Hilfe einer Betätigungsstange (19) in senkrechter Richtung aus einer oberen Stellung, in der er die obere Öffnung (20) des Rohrstückes verschließt, in eine untere Stellung verschiebbar ist, in der sein unterer Rand in eine zweite konzentrisch zu der ersten Wassertasse angeordnete innere Wassertasse (17) eintaucht und die obere Öffnung (20) des Stutzens offen ist.

4. Vorrichtung nach Anspruch 3, dadurch gekennzeichnet, daß der Deckel (13) lösbar an der Betätigungsstange (19) angebracht ist und den Verschlußdeckel für das Steigrohr (4) bildet.

## Claims

1. An apparatus for drawing off charging gases from coking ovens by means of which part of the charging gases are evacuated through an opening in the roof of the oven to be charged and transferred into a corresponding opening arranged in the neighbouring, preferably in the next but one oven, with a lifting and lowering bend located on a carriage traversing alongside the battery being used for transferring the charging gases and said bend having ringshaped ends pointing downwards provided with an annular strip and with the gas-tight connection between the ends of the bend and the ovens being made by lowering the bend into liquid sealing elements which are arranged in the upper part of standpipes that can be inserted into an opening and closed off by lids characterized in that-the isolating section immersing in the liquid seal (5) and being arranged on the end of the bend that is connected with the oven to be charged is shorter than on the other end such that when the bend is lifted the liquid seal isolation is no longer in effect on the shorter bend section due to an annular gap that forms while the other isolating section still is immersed in the liquid sealing arrangement.

2. An apparatus according to Claim 1 characterized in that the quarter section of the bend (1) connected with the oven to be charged is substituted by a sleeve (10) in which a pipe section (11) can be moved in vertical direction that is closed in its upper part and provided in its lower part with an isolating section (6) that when in lowermost position immerses in the liquid seal (5) and when in raised position is located outside the seal.

3. An apparatus according to Claim 1 characterized in that the two ends of the bend (1) are replaced by vertical pipe sections (13) whose lower rim immerses in the outer liquid sealing element (16) of a double liquid sealing closure system (15), and that a bell-shaped lid (18) in each of the pipe sections can be moved in vertical direction by means of an actuating rod (19) from its upper position in which it closes off the top opening (20) of the pipe section into its lower position whereby its lower rim immerses in a second inner liquid sealing element (17) arranged concentrically with the first liquid seal, and the top opening (20) of the pipe section being open.

4. An apparatus according to claim 3 characterized in that the lid (13) is detachably connected with the the actuating rod (19) and thus forms the closing element for the standpipe (4).

## Revendications

1. Dispositif pour l'aspiration des gaz de remplissage de fours à coke (fumées de l'enfournement), à l'aide duquel une partie de ces fumées de l'enfournement peut être aspirée par une ouverture dans la couverture de la cellule à charger et envoyée dans une ouverture correspondante d'un four voisin - de préférence dans un des fours avoisinant immédiatement les fours contigus à la cellule en question -, un coude relevable et abaissable servant au transfert de ces fumées; ce coude est installé sur un chariot qui se déplace le long de la batterie et ses extrémités annulaires, qui dépassent vers le bas, sont munies d'un listeau circulaire permettant d'établir une connexion étanche au gaz entre les extrémités du coude et les fours, par l'abaissement du coude dans des assiettes hydrauliques aménagées à l'extrémité supérieure de tuyaux de montée pouvant être fermés par un couvercle et susceptibles d'être introduits dans une ouverture,
caractérisé par le fait
que le tronçon du coude qui plonge dans l'assiette hydraulique (5), à l'extrémité du coude raccordée à la cellule à enfourner, est plus courte qu'à l'autre extrémité, ce qui fait qu'au moment du soulèvement du coude, la fermeture hydraulique réalisée du côté de son tronçon d'extrémité le plus court est rompue par la formation d'un interstice circulaire, alors que le tronçon de l'autre extrémité plonge toujours encore dans l'assiette hydraulique.

2. Dispositif selon la revendication 1,
caractérisé par le fait
que le quart d'arc du coude (1) relié à la cellule à enfourner est remplacé par un manchon (10), dans lequel un élément de tube (11) peut glisser dans le sens vertical. Cet élément de tube est fermé en haut et muni à son extrémité inférieure d'une partie de fermeture (6) qui, dans la position abaissée, plonge dans l'assiette hydraulique (5), tandis qu'elle se trouve hors de cette assiette dans la position relevée.

3. Dispositif selon la revendication 1,
caractérisé par le fait
que les deux extrémités du coude (1) sont constituées par des éléments de tube droits (13), dont le bord inférieur plonge dans l'assiette hydraulique circulaire extérieure (16) d'une double fermeture par assiette hydraulique (15) et que, dans chacun de ces éléments de tube, un couvercle en forme de cloche (18) peut glisser verticalement, sous l'action d'une tige de manoeuvre (19), d'une position haute, dans laquelle il ferme l'ouverture supérieure (20) de l'élément de tube, dans une position basse, dans laquelle son bord inférieur plonge dans une assiette hydraulique intérieure (17) disposée concentrique par rapport à la première, l'ouverture superieure (20) de l'élément de tube restant ouverte.

4. Dispositif selon la revendication 3,
caractérisé par le fait
que le couvercle (13) n'est pas fixé fermement à la tige de manoeuvre (19) et constitue la fermeture du tuyau de montée (4).
